# EUROPÄISCHE PATENTSCHRIFT

(11) **EP 0 985 199 B1**
(45) Veröffentlichungstag und Bekanntmachung des Hinweises auf die Patenterteilung: **01.06.2005**
(21) Anmeldenummer: 99907611.0
(22) Anmeldetag: 08.03.1999
(51) Int. Cl.: G07D 11/00

(54) **VORRICHTUNG ZUM SPEICHERN UND AUSGEBEN VON BANKNOTEN**
DEVICE FOR STORING AND ISSUING BANKNOTES
DISPOSITIF POUR STOCKER ET DISTRIBUER DES BILLETS DE BANQUE

(30) Priorität: 11.03.1998 DE 19810542; 03.08.1998 DE 19834981; 15.09.1998 DE 19842267
(43) Veröffentlichungstag der Anmeldung: 15.03.2000
(73) Patentinhaber: NSM-Löwen Entertainment GmbH, 55411 Bingen (DE)
(72) Erfinder: MENKE, Wilhelm, D-55411 Bingen (DE)
(74) Vertreter: Gossel, Hans K., Dipl.-Ing.
(86) Internationale Anmeldenummer: PCT/EP1999/001488
(87) Internationale Veröffentlichungsnummer: WO 1999/046739

(56) Entgegenhaltungen:
- DE-A- 3 136 610
- GB-A- 2 236 143
- US-A- 3 608 690
- US-A- 5 076 413

## Beschreibung

Die Erfindung betrifft eine Vorrichtung zum Speichern und Ausgeben von Banknoten, vorzugsweise mit einer vorgeschalteten Einrichtung zur Prüfung der Echtheit eingegebener Banknoten.

Vorrichtungen zum Speichern und Ausgeben von Banknoten sind beispielsweise in Form der von Banken betriebenen Geldautomaten bekannt (siche US-A-3 608 690), die aufgrund eingeführter Kredit- oder Scheckkarten und nach Eingabe einer Geheimzahl im Rahmen des vorhandenen Kredits abgerufene Geldbeträge ausgeben. Derartige Geldautomaten sind jedoch sehr aufwendig. Bei Geldspielgeräten besteht beispielsweise nach Gewinn aufgrund einer Sonderspielserie das Bedürfnis, Geldbeträge bis beispielsweise DM 200,00 auszuzahlen, was gegenwärtig grundsätzlich durch Auszahlung von Geldmünzen geschieht. Um jedoch die Auszahlung einer größeren Anzahl von Geldmünzen zu vermeiden, besteht das Bedürfnis, größere Beträge auch aus Geldspielgeräten durch Banknoten auszuzahlen, insbesondere wenn die Geldspielgeräte zur Einzahlung des Spieleinsatzes auch auf die Annahme von Geldscheinen ausgelegt sind. Für Geldspielgeräte kommen jedoch nur Vorrichtungen zum Ausgeben von Banknoten in Betracht, die sich kostengünstig herstellen lassen.

Aufgabe der Erfindung ist es daher, eine Vorrichtung der eingangs angegebenen Art zu schaffen, die sich durch eine einfache und daher wirtschaftlich ausführbare Bauweise bei der gebotenen Auszahlsicherheit auszeichnet.

Erfindungsgemäß wird diese Aufgabe bei einer Vorrichtung der eingangs angegebenen dadurch gelöst, daß in Führungen eines Gehäuses eine Fächerbatterie mit nebeneinander liegenden, durch Zwischenwände voneinander getrennte, endseitig offenen Fächern in Form eines Blockes durch einen gesteuerten Antrieb hin- und herverschieblich geführt ist, daß vor einer die Einschubseite der Fächerbatterie bildenden Seite eine die flachliegenden Banknoten zuführende Fördereinrichtung oder Rutsche mündet, daß zur Speicherung der Banknoten in der Quermittelebene in der jeweils zugeführten Banknote in dem Gehäuse ein durch einen gesteuerten Antrieb hin- und herverfahrbarer Schieber geführt ist, der unter mittiger Faltung die Banknoten schlaufenartig in ein in die Mittelebene verfahrenes Fach der Fächerbatterie einschiebt, und daß zur Ausgabe einer Banknote das diese Banknote speichernde Fach vor eine Ausgabeeinrichtung verfahren wird, in die eine Auszugseinrichtung, beispielsweise ein gesteuerter Greifer oder Schieber, die in diesem Fach gespeicherte Banknote einführt.

Die erfindungsgemäße Vorrichtung läßt sich konstruktiv einfach verwirklichen und zeichnet sich im wesentlichen durch die in einem Gehäuse verschieblich geführte Fächerbatterie aus, in deren Fächern die Banknoten nach ihrer Wertigkeit geordnet in schlaufenartig auf sich gefalteter Form gespeichert werden. Zu ihrer Speicherung lassen sich die Banknoten einfach in die Fächer durch einen Schieber einführen. In entsprechend einfacher Form erfolgt die Ausgabe durch eine Auszugseinrichtung oder einen Greifer, der die jeweils zur Ausgabe angeforderte Banknote aus ihrem in die Ausgabeposition verfahrenen Fach herauszieht und in die Ausgabeeinrichtung eingibt.

Zweckmäßigerweise ist zur Befestigung des Schiebers ein Mitnehmer vorgesehen. Dabei weisen die einzelnen Fächer der Fächerbatterie eine so große Breite auf, daß der Schwenkhebel sich in diesem nicht verklemmt.

Nach einer bevorzugten Ausführungsform ist vorgesehen, daß die Ausgabeeinrichtung aus einem Abzugswalzenpaar besteht. Hinter dem Abzugswalzenpaar kann sich dabei direkt der Ausgabeschacht bzw. -schlitz befinden. Liegt der Ausgabeschacht dagegen von dem Abzugswalzenpaar weiter entfernt, so schließt sich hinter dem Abzugswalzenpaar eine Fördereinrichtung an, die beispielsweise aus und angetriebenen Zahnriemen bestehen kann, unter denen die mittig gefalteten Banknoten transportiert werden. Die angetriebenen Zahnriemen sind dabei parallel nebeneinander angeordnet über ein Blech geführt, so daß der gefaltete Schein zwischen dem Blech und den beiden Riemen transportiert wird. Durch die Fördereinrichtung ist es somit möglich, den Ausgabeschacht je nach Anwendung an verschiedenen Stellen des betreffenden Gehäuses zu positionieren. Zum einen können die Ausgabe und die Eingabe der Banknoten über denselben Schacht erfolgen. Weiterhin ist es möglich, daß ein getrennter Ausgabeschacht und ein getrennter Eingabeschacht vorhanden sind, wobei die Ausgabe der Banknoten an einen unterhalb des Eingabeschachtes befindlichen Ausgabeschacht erfolgt. Die Ausgabe der Banknoten kann aber auch an eine von dem Eingabeschacht entfernte Stelle, z. B. in eine Auszahlschale, erfolgen.

Zweckmäßigerweise sind durch einen Mikroprozessor gesteuerte Antriebe für die Fächerbatterie, den Schieber und die Auszugseinrichtung für die Banknoten vorgesehen.

Nach einer weiteren bevorzugten Ausführungsform ist vorgesehen, daß die erfindungsgemäße Vorrichtung zum Speichern und Ausgeben von Banknoten an einen an sich bekannten Banknotenprüfer ankoppelbar ist. Die Einzugsvorrichtung für die Banknoten ist dabei derart ausgeführt, daß die Banknoten entlang ihres Förderwegs den entsprechenden Banknotenprüfer passieren und dabei entsprechend geprüft werden.

Ein Ausführungsbeispiel der Erfindung wird nachstehend anhand der Zeichnung näher erläutert. In dieser zeigt
- Fig. 1: einen Querschnitt durch die Vorrichtung zum Speichern und Ausgeben von Banknoten,
- Fig. 2: die Position der Banknote nach dem Durchlaufen des Banknotenprüfers,
- Fig. 3: die Situation gemäß Fig. 2 mit dem Schieber in Bereitschaftsstellung,
- Fig. 4: die Banknote in der Warteposition für den Faltvorgang,
- Fig. 5: eine teilweise gefaltete Banknote vor dem Einschieben in die Fächerbatterie,
- Fig. 6: die Fächerbatterie mit einer eingeschobenen Banknote,
- Fig. 7: die Ausgabe einer Banknote aus der Fächerbatterie,
- Fig. 8: eine Vorrichtung mit einem Banknoteneinschub und einer darunter liegenden Banknotenausgabe und
- Fig. 9: eine Vorrichtung mit einer Banknotenausgabe an der Auszahlschale.

Fig. 1 zeigt einen Querschnitt durch die Vorrichtung zum Speichern und Ausgeben von Banknoten. Die erfindungsgemäße Vorrichtung weist einen Banknotenprüfer 1 auf, wie er beispielsweise aus der DE 40 05 291 C2 bekannt ist. Die an sich bekannte Einrichtung zum Prüfen und Speichern von Banknoten 1 und die erfindungsgemäße Fächerbatterie 2 zum Speichern und Ausgeben von Banknoten sind in der dargestellten Form in einem gemeinsamen Gehäuse untergebracht.

Das Gehäuse weist einen Einführschlitz 3 für die zu prüfenden und zu speichernden Banknoten auf, in die die Banknoten einzeln in Richtung des Pfeils A eingeführt werden. Die Banknoten werden entlang dem angedeuteten Weg 4 gefördert, auf dem sie den Banknotenprüfer 1 entlang des Förderwegs C passieren.

Nach Passieren des Banknotenprüfers 1 wird die jeweilige Banknote durch das Einzugsrollenpaar 18 eingezogen und entlang des Förderwegs D befördert, bis das vordere Ende der Banknote die Lichtschranke 19 erreicht.

Die Vorrichtung zum Speichern der Banknoten besteht aus einer Fächerbatterie 2, die vertikal an Führungsstangen 5, 6 geführt ist. Die Rasthebel 7, 8 stellen dabei sicher, daß die Fächerbatterie 2 durch einen nicht näher dargestellten Motor in passenden Schritten entlang der Führungsstangen 5, 6 bewegt wird.

Die Fächerbatterie 2 ist in ihren Fächern mit schwertartigen Schiebern 10 bestückt. Durch den Schieber können die zu speichernden Banknoten in die Fächer unter schlaufenartiger Faltung auf sich selbst eingeschoben werden, nachdem das betreffende Fach durch den gesteuerten Antrieb in die Mittelebene der zu speichernden Banknote verfahren worden ist. Zur Bewegung des Schiebers ist ein Mitnehmer 9 vorgesehen, der durch den Zahnriemenantrieb 11 verfahren werden kann. Über den Mitnehmer 9 kann somit der jeweilige Schieber in horizontaler Richtung entlang der Führung 12 geführt werden.

Ausgangsseitig der Fächerbatterie befinden sich Abzugsrollenpaare 13, 14, mit denen die jeweilige Banknote aus der Fächerbatterie 2 abgezogen und entlang des Förderwegs E zur Banknotenausgabe befördert werden kann.

Fig. 2 zeigt die Position einer Banknote nach dem Durchlaufen des Banknotenprüfers. In der Position 20 wird die Banknote 21 angehalten, wobei das Erreichen der Position 20 durch die Lichtschranke 19 erkannt wird. Soweit die Banknote durch den Banknotenprüfer freigegeben wird, wird die Banknote 20 zum Speichern in der Fächerbatterie weiterbefördert. Im anderen Fall wird die Banknote 21 dagegen zurück zum Banknoteneinschub 3 befördert und dort ausgegeben.

Fig. 3 zeigt die Situation gemäß Fig. 2 mit einem Schieber in Bereitschaftsstellung. Sobald eine Banknote 21 in der Position 20 gemäß Fig. 2 freigegeben worden ist, wird der Mitnehmer 9 mit einem daranhängenden Schieber 10 in die in Fig. 3 gezeigte Bereitschaftsstellung 30 gefahren. Die Banknote 21 wird dabei so lange in der Position 20 gehalten, bis der Schieber vollständig die Bereitschaftsposition 30 eingenommen hat.

Fig. 4 zeigt die Banknote in der Warteposition für den Faltvorgang. Von der Position 20 gemäß Fig. 2 bzw. Fig. 3 wird die Banknote dabei durch die Riemenantriebe 41, 42 in die Position 40 verfahren. In dieser Position befindet sich die Banknote ungefähr mittig zum Führungsschlitz 12.

Fig. 5 zeigt eine teilweise gefaltete Banknote vor dem Einschieben in die Fächerbatterie. Der Mitnehmer 9 wird dabei entlang des Verschiebewegs B durch den Zahnriemen 11 bewegt und drückt den Schieber gegen die zwischen dem Zahnriemen 41 und 42 eingespannte Banknote 21. In der gezeigten Position 15 wird die mittig gefaltete Banknote gerade in ein freies Fach der Fächerbatterie 2 eingeschoben. Der Riemenantrieb 41 kann dabei weggeschwenkt werden, so daß die Banknote 21 ohne Klemmbelastung im Schlitz steht.

Fig. 6 zeigt die Fächerbatterie mit einer eingeschobenen Banknote. Wie in Fig. 6 genauer zu sehen, ist die Fächerbatterie 2 in ihren Fächern jeweils mit Schiebern voll bestückt. Der unterste Schieber 10 trägt in diesem Fall eine gefaltete Banknote, nachdem die Banknote von der Position 50 gemäß Fig. 5 durch den Mitnehmer 9 und den Schieber 10 vollständig in das Fach eingeschoben wurde. In der dargestellten Position 60 des Mitnehmers 9 ist es nun auch möglich, daß die Fächerbatterie entlang der Führungsstangen 5, 6 auf- und abgefahren werden kann, um ein weiteres Fach zur Be- und Entladung auszuwählen.

Fig. 7 zeigt die Ausgabe einer Banknote aus der Fächerbatterie. Durch den Riemenantrieb 11 wird der Mitnehmer 9 dabei mit dem ausgewählten Schieber auf die äußerst rechte Endposition zu dem Abzugsrollenpaar 13 gefahren. Auf diese Weise können die Abzugsrollen 13 den Schein erfassen und von dem Schieber 10 herunterziehen. Vorzugsweise weist der Schieber hierzu eine entsprechende Aussparung auf, so daß der Schieber rechts und links neben den Rollen mit den Aussparungen vorbeifahren kann, so daß der Schein ohne den dazwischen befindlichen Schieber erfaßt werden kann. Die Banknote wird von dem Abzugsrollenpaar 13, 14 weiter gefaltet und in den nachfolgenden Förderkanal gedrückt.

Fig. 8 zeigt die erfindungsgemäße Vorrichtung mit untereinanderliegendem Banknoteneinschub und Banknotenausgabe. Die ausgegebene Banknote wird in den Förderkanal 80 gedrückt und von dort über ein Rollensystem 81 mit Zahnriemen entlang des Förderweges F bis zur Banknotenausgabe weiterbefördert.

Fig. 9 zeigt die erfindungsgemäße Vorrichtung mit einer Banknotenausgabe, die im Bereich einer Auszahlschale 92 endet. Entsprechend zu Fig. 8 wird die gefaltete Banknote in den Förderkanal 90 gedrückt und über ein Rollensystem 91 entlang des Förderweges G zu der Banknotenausgabe weiterbefördert, von wo der Geldschein in die Auszahlschale 92 fällt und dort entnommen werden kann.

## Patentansprüche

1. Vorrichtung zum Speichern und Ausgeben von Banknoten, vorzugsweise mit einer vorgeschalteten Einrichtung zur Prüfung der Echtheit eingegebener Banknoten,
**dadurch gekennzeichnet,**
**daß** in Führungen eines Gehäuses eine Fächerbatterie (2) mit nebeneinanderliegenden, durch Zwischenwände voneinander getrennten, endseitig offenen Fächern in Form eines Blockes durch einen gesteuerten Antrieb verschieblich geführt ist,
**daß** vor einer die Einschubseite der Fächerbatterie bildenden Seite eine die flachliegenden Banknoten zuführende Fördereinrichtung oder Rutsche mündet,
**daß** zur Speicherung der Banknoten in der Quermittelebene der jeweils zugeführten Banknote in dem Gehäuse ein durch einen gesteuerten Antrieb hin- und herverfahrbarer Schieber (10) geführt ist, der unter mittiger Faltung die Banknote schlaufenartig in ein in die Mittelebene verfahrenes Fach der Fächerbatterie einschiebt, und
**daß** zur Ausgabe einer Banknote das diese Banknote speichernde Fach vor eine Ausgabeeinrichtung (13, 14) verfahren wird, in die eine Auszugseinrichtung, beispielsweise ein gesteuerter Greifer oder Schieber, die in diesem Fach gespeicherte Banknote einführt.

2. Vorrichtung nach Anspruch 1, **dadurch gekennzeichnet, daß** der Greifer aus einem verfahrbaren gabelförmigen Element besteht, dessen Schenkel mit einund ausfahrbaren Zapfen versehen sind, die zum Ausziehen der auf sich gefalteten Banknoten in deren Schlaufe im Bereich der Faltkante greifen.

3. Vorrichtung nach Anspruch 1 oder 2, **dadurch gekennzeichnet, daß** die Ausgabeeinrichtung aus einem Abzugswalzenpaar (13, 14) besteht.

4. Vorrichtung nach Anspruch 3, **dadurch gekennzeichnet, daß** sich an das Abzugswalzenpaar eine Fördereinrichtung anschließt, die aus angetriebenen Zahnriemen besteht, unter denen die mittig gefaltenen Banknoten transportiert werden.

5. Vorrichtung nach einem der Ansprüche 1 bis 4, **dadurch gekennzeichnet, daß** die Ausgabe und die Eingabe der Banknoten über denselben Schacht erfolgt.

6. Vorrichtung nach einem der Ansprüche 1 bis 4, **dadurch gekennzeichnet, daß** die Ausgabe der Banknoten an einen unterhalb des Eingabeschachtes befindlichen Ausgabeschacht erfolgt.

7. Vorrichtung nach einem der Ansprüche 1 bis 4, **dadurch gekennzeichnet, daß** die Ausgabe der Banknoten an eine Auszahlschale erfolgt.

8. Vorrichtung nach einem der Ansprüche 1 bis 7, **dadurch gekennzeichnet, daß** durch einen Mikrocomputer gesteuerte Antriebe für die Fächerbatterie (2), den Schieber (10) und die Ausgabeeinrichtung (13, 14) vorgesehen sind.

9. Vorrichtung nach einem der Ansprüche 1 bis 8, **dadurch gekennzeichnet, daß** ein Banknotenprüfer (1) entlang des Einzugsschachtes der Banknoten im Gerät ankoppelbar ist.

## Claims

1. Device for storing and issuing banknotes, preferably having a device connected in front for testing the authenticity of banknotes that are put in,
**characterized**
**in that** a battery of compartments (2) in the form of a block having compartments located beside one another, separated from one another by intermediate walls and open at the ends, is guided in guides of a housing such that it can be displaced by a controlled drive,
**in that** a conveying device or chute that supplies the banknotes lying flat opens in front of a side forming the insertion side of the battery of compartments,
**in that**, in order to store the banknotes, a slide (10) which can be moved to and fro by a controlled drive in the housing is guided in the transverse mid-plane of the banknote supplied in each case and, with a central fold, pushes the banknote in the manner of a loop into a compartment moving into the mid-plane in the battery of compartments, and in that, in order to issue a banknote, the compartment storing this banknote is moved in front of an issuing device (13, 14), into which a withdrawal device, for example a controlled gripper or slide, introduces the banknote stored in this compartment.

2. Device according to Claim 1, **characterized in that** the gripper comprises a movable fork-shaped element, whose legs are provided with pins which can be extended and retracted and which, in order to withdraw the banknotes folded on them, grip the loop of the latter in the region of the folded edge.

3. Device according to Claim 1 or 2, **characterized in that** the issuing device comprises a pair of withdrawal rolls (13, 14).

4. Device according to Claim 3, **characterized in that** the pair of withdrawal rolls is adjoined by a conveying device, which comprises driven toothed belts, under which the centrally folded banknotes are transported.

5. Device according to one of Claims 1 to 4, **characterized in that** the banknotes are put in and issued via the same chute.

6. Device according to one of Claims 1 to 4, **characterized in that** the banknotes are issued at an issuing chute located underneath the input chute.

7. Device according to one of Claims 1 to 4, **characterized in that** the banknotes are issued to a counting-out tray.

8. Device according to one of Claims 1 to 7, **characterized in that** drives controlled by a microprocessor are provided for the battery of compartments (2), the slide (10) and the issuing device (13, 14).

9. Device according to one of Claims 1 to 8, **characterized in that** a banknote tester (1) can be coupled up along the pull-in chute for the banknotes in the appliance.

## Revendications

1. Dispositif pour stocker et distribuer des billets de banque, de préférence avec un dispositif monté en amont pour vérifier l'authenticité de billets de banque introduits,
**caractérisé en ce que**
dans des guides d'un boîtier est guidée à coulissement, par un entraînement commandé, une batterie de compartiments (2) avec des compartiments juxtaposés, ouverts du côté de l'extrémité, séparés les uns des autres par des parois intermédiaires en forme de bloc,
**en ce qu'**avant un côté formant le côté d'insertion de la batterie de compartiments, débouche un dispositif d'alimentation ou une glissière acheminant les billets de banque posés à plat,
**en ce que** pour le stockage des billets de banque dans le plan médian transversal du billet de banque acheminé respectif dans le boîtier est guidé un tiroir (10) pouvant avancer d'avant en arrière par un entraînement commandé, qui introduit par pliage central le billet de banque sous forme de boucle dans un compartiment de la batterie de compartiments déplacé dans le plan médian, et
**en ce que** pour la distribution d'un billet de banque, le compartiment stockant ce billet de banque est déplacé avant un dispositif de distribution (13, 14), dans lequel un dispositif d'extraction, par exemple un dispositif de préhension ou un tiroir commandé, introduit le billet de banque stocké dans ce compartiment.

2. Dispositif selon la revendication 1, **caractérisé en ce que** le dispositif de préhension se compose d'un élément en forme de fourche déplaçable, dont les branches sont pourvues de tourillons pouvant être rentrés et sortis, qui viennent en prise pour l'extraction des billets de banques repliés sur eux-mêmes dans leur boucle dans la région du bord de pliage.

3. Dispositif selon la revendication 1 ou 2, **caractérisé en ce que** le dispositif de distribution se compose d'une paire de rouleaux de décharge (13, 14).

4. Dispositif selon la revendication 3, **caractérisé en ce qu'**un dispositif d'alimentation se raccorde à la paire de rouleaux de décharge, lequel se compose de courroies dentées entraînées sous lesquelles les billets de banque pliés centralement sont transportés.

5. Dispositif selon l'une quelconque des revendications 1 à 4, **caractérisé en ce que** la distribution et l'introduction des billets de banque s'effectue par le biais du même conduit.

6. Dispositif selon l'une quelconque des revendications 1 à 4, **caractérisé en ce que** la distribution des billets de banque s'effectue au niveau d'un conduit de distribution se trouvant en dessous du conduit d'introduction.

7. Dispositif selon l'une quelconque des revendications 1 à 4, **caractérisé en ce que** la distribution des billets de banque s'effectue au niveau d'une cuvette de comptage.

8. Dispositif selon l'une quelconque des revendications 1 à 7, **caractérisé en ce que** l'on prévoit des entraînements commandés par un microordinateur pour la batterie de compartiments (2), le tiroir (10) et le dispositif de distribution (13, 14).

9. Dispositif selon l'une quelconque des revendications 1 à 8, **caractérisé en ce qu'**un vérificateur de billets de banque (1) peut être couplé dans l'appareil le long du conduit d'introduction des billets de banque.
